# EUROPÄISCHE PATENTANMELDUNG

(11) **EP 4 600 450 A1**
(43) Veröffentlichungstag der Anmeldung: **13.08.2025**
(21) Anmeldenummer: 25156803.6
(22) Anmeldetag: 10.02.2025
(51) Int. Cl.: E05D 7/082, A47F 3/02, E05F 1/12, E05D 7/02, E05D 7/083, E05D 7/086, E05F 5/02

(54) **KLAPPENEINRICHTUNG**

(30) Priorität: 09.02.2024 DE 202024100668 U
(71) Anmelder: Wanzl GmbH & Co. KGaA, 89340 Leipheim (DE)
(72) Erfinder: Benz, Markus, 89344 Aislingen (DE); Götz, Christian, 89340 Leipheim (DE); Miller, Maximilian, 89335 Oxenbronn (DE); Schaller, Eugen, 89079 Ulm (DE); Frank, Thomas, 89129 Setzingen (DE); Altmann, Markus, 89352 Ellzee (DE)

(57) **Zusammenfassung**

Die Erfindung bezieht sich auf eine Klappeneinrichtung zur frontseitigen Abdeckung eines Warenfaches einer Warenausgabevorrichtung. Die Klappeneinrichtung umfasst ein Klappenelement, das einen Klappenkorpus umfasst der sich zwischen einer unteren Klappenkante und einer oberen Klappenkante erstreckt sowie eine Gelenkeinrichtung zur Einbindung des Klappenkorpus in die Warenausgabevorrichtung derart, dass der Klappenkorpus entlang einer durch die Mechanik der Gelenkeinrichtung definierten Bahn aus einer Schließstellung in eine Freigabestellung verlagerbar ist. Die Mechanik der Gelenkeinrichtung ist derart gestaltet, dass die Verlagerung des Klappenkorpus um eine horizontal ausgerichtete Schwenkachse erfolgt. Die Schwenkachse durchquert den Innenbereich des Warenfaches auf einem Höhenniveau, das von der Position der unteren Klappenkante in Schließstellung nach oben um ein Maß beabstandet ist, das im Bereich von 33% bis 66% des Vertikalabstandes der unteren Klappenkante von der oberen Klappenkante liegt.

## Beschreibung

Die Erfindung bezieht sich auf eine Klappeneinrichtung für eine Warenausgabevorrichtung, insbesondere ein auch als "Bake-Off Modul" bezeichnets Selbstbedienregal wie es im Einzelhandel zur Bereitstellung von Backwaren Anwendung findet, wobei diese Warenausgabevorrichtung mehrere vertikal und/oder horizontal abfolgende Warenfächer aufweist, die jeweils durch eine eigene Klappeneinrichtung frontseitig abgedeckt sind und die jeweilige fachspezifische Klappeneinrichtung unter manuellem Aufgriff in eine Freigabestellung verlagerbar ist, in welcher ein Durchgriff durch einen ansonsten von der Klappeneinrichtung abgedeckten Öffnungsbereich und damit ein Zugriff in den Bereich eines Warenfaches ermöglicht ist, zur Entnahme darin bereitgehaltener Backwaren wie z.B. Semmeln, Schrippen, Brötchen, Brezen...Croissants, Rosinenschnecken und insbesondere Nussecken.

Eine Klappeneinrichtung dieser Art ist aus EP 3 616 386 A1 bekannt. Die Klappeneinrichtung umfasst ein Klappenelement, das im Bereich seiner oberen Querkante um eine horizontal ausgerichtete Achse schwenkbar ist. Diese Schwenkbarkeit wird unter Einsatz einer Scharniereinrichtung konstruktiv bewerkstelligt, wobei in diese Scharniereinrichtung eine Dämpfungsmechanik eingebunden ist, welche bewirkt, dass das Klappenelement temporär in Offenstellung gehalten wird und dann sanft abgebremst in seine Schließstellung zurückschwenken kann, wenn es nach manuellem Aufschwenken sich selbst überlassen wird.

Der Erfindung liegt die Aufgabe zugrunde, Lösungen zu schaffen durch welche es möglich wird, eine Warenausgabeeinrichtung, insbesondere für Back- und Konditoreiwaren zu schaffen, die sich durch einen kostengünstigen und robusten Aufbau auszeichnet und unter handhabungs- und wartungstechnischen Gesichtspunkten Vorteile gegenüber bisherigen Bauformen bietet.

Diese Aufgabe wird erfindungsgemäß gelöst durch eine Klappeneinrichtung zur frontseitigen Abdeckung eines Warenfaches einer Warenausgabevorrichtung, mit:
- einem Klappenelement, das einen Klappenkorpus umfasst der sich zwischen einer unteren Klappenkante und einer oberen Klappenkante erstreckt und,
- einer Gelenkeinrichtung zur Einbindung des Klappenkorpus in die Warenausgabevorrichtung derart, dass der Klappenkorpus entlang einer durch die Mechanik der Gelenkeinrichtung definierten Bahn aus einer Schließstellung in eine Freigabestellung verlagerbar ist, wobei
- die Mechanik der Gelenkeinrichtung derart gestaltet ist, dass die Verlagerung des Klappenkorpus um eine horizontal ausgerichtete Schwenkachse erfolgt, und
- die Schwenkachse den Innenbereich des Warenfaches auf einem Höhenniveau durchquert, das von der Position der unteren Klappenkante in Schließstellung nach oben um ein Maß beabstandet ist, das im Bereich von 33% bis 66% des Vertikalabstandes der unteren Klappenkante von der oberen Klappenkante liegt.

Dadurch wird es auf vorteilhafte Weise möglich, eine Klappeneinrichtung zu schaffen bei welcher das Klappenelement beim Öffnen mit seinem oberen Kantenbereich in das Warenfach hinein abtaucht und der Schwerpunkt des Klappenelementes im Bereich der die Schwenkachse beinhaltenden Vertikalebene oberhalb der Schwenkachse zu liegen kommt. Die Anbindung der Gelenkeinrichtung an den stationären Fachträgerkörper der Warenausgabevorrichtung erfolgt im Seitenbereich des jeweiligen Faches durch sog. Wangen.

Eine besonders vorteilhafte Auslegung der erfindungsgemäßen Klappeneinrichtung ist dadurch gegeben, dass die Schwenkachse gegenüber dem Boden des Warenfaches auf einem Höhenniveau verläuft, das im wesentlichen dem halben Abstand der oberen Klappenkante von der unteren Klappenkante entspricht. Die Schwenkachse verläuft dann vorzugsweise auf im wesentlichen mittiger Fachhöhe des jeweiligen Warenfaches. Die Auslegung der Gelenkeinrichtung ist dann weiterhin in vorteilhafter Weise so getroffen, dass die Schwenkachse von einer Innenfläche des Klappenkorpus um ein Maß beabstandet ist, das kleiner ist, als der Abstand der Schwenkachse von einem oberen Dachbereich des Warenfaches.

Weiterhin ist in vorteilhafter Wiese die Klappeneinrichtung derart gestaltet, dass die Schwenkachse von einer Innenfläche des Klappenkorpus um ein Maß beabstandet ist, das in etwa dem Abstand der Schwenkachse von dem Boden des Warenfaches entspricht. Bei dieser Anordnung kommt in aufgeschwenkter Position des Klappenelementes, d.h. in der Freigabeposition in welcher ein Zugriff zum Innenbereich des Warenfaches möglich ist, die untere Kante des Klappenelementes nahe jener Position zu liegen, in welcher sich in Schließstellung des Klappenelementes dessen obere Querkante befindet.

Die Gelenkeinrichtung ist gemäß einem besonderen Aspekt der vorliegenden Erfindung derart gestaltet, dass diese ein linkes und ein rechtes Gelenkmodul umfasst. Diese beiden Gelenkmodule können baugleich ausgeführt sein und konstruktiv so dimensioniert sein, dass jedes Gelenkmodul einen hälftigen Dämpfungs und Vorspannungsbeitrag liefert. Es ist möglich die Gelenkmodule so zu gestalten, dass deren Gehäuse in zwei zueinander bewegbare Gehäusehälften gegliedert sind, die in abdichtender Weise zusammengefügt sind. Es kann dann eine Gehäusehälfte an eine stationäre Verbindungsstruktur angeschraubt werden und die andere Gehäusehälfte kann an Kragarme angebunden werden, die wiederum am seitlichen Bereich des Klappenelementkorpus angreifen.

Vorzugsweise ist die Gelenkeinrichtung an den Seitenbereich des Klappenkorpus angebunden, insbesondere angesteckt oder angeschraubt. Diese Anbindung wird vorzugsweise durch eine Arm-, Wangen-, Streben, oder Dreieckslenkerstruktur bewerkstelligt.

Weiterhin ist die gesamte Wareausgabevorrichtung vorzugsweise so gestaltet, dass das jeweilige Gelenkmodul durch Strukturen in die Warenausgabevorrichtung eingebunden ist, die in Nachbarschaft zu den vertikalen Seitenrandbereichen des Klappenkorpus an der Seitenwandung der Warenausgabevorrichtung angreifen.

Es ist möglich die Gelenkmodule so zu gestalten, dass eines von beiden oder beide jeweils eine Dämpfereinrichtung umfassen. Diese Dämpfereinrichtung kann ein viskoses Medium beinhalten das durch Verdrängerstrukturen der Dämpfereinrichtung gedrängt wird. Die Dämpfereinrichtung kann so ausgelegt sein, dass in Abhängigkeit von der jeweiligen Winkelstellung des Klappenelementes unterschiedliche Dämpfungsmomente bereitgestellt werden. Die winkelabhängige Nicht-Linearität der Dämpfungskonstante der Dämpfereinrichtung kann das jeweilige Rückstellmoment das sich aus der Lage des Schwerpunkts ergibt und ein gewünschtes kinematisches Verhalten berücksichtigen. Alternativ zu der Generierung des Dämpfungsmomentes unter Nutzung eines viskosen Mediums, kann der Dämpfungseffekt auch auf anderweitigem Wege generiert werden. Es ist möglich die Dämpfungsmechanik unter Nutzung elektro- oder magnetorheologischer Fluide zu realisieren, es ist auch möglich elektronische und elektromechanische Komponenten in dem jeweiligen Gelenkmodul unterzubringen. Weiterhin sind auch Freilaufmechaniken möglich, die beispielsweise ein ungedämpftes Aufschwenken des Klappenelementes befördern und dann bei einem Abwärtsklappen des Klappenelementes greifen und eine Ankoppelung an bremsende oder dämpfende Strukturen der Gelenkeinrichtung bewirken.

Weiterhin ist vorzugsweise in wenigstens einem der Gelenkmodule, vorzugsweise in beiden Gelenkmodulen eine Vorspanneinrichtung vorgesehen, die in bestimmten Winkelpositionen des Klappenelementes ein Hilfsmoment bereitstellt, dass das Eigengewicht des Klappenelementes definiert kompensiert. Dieses Rückstellmoment kann auch durch entsprechende konstruktive Maßnahmen in einer Weise bereitgestellt werden, die eine haptisch angenehme Unterstützung des Aufschwenkvorganges bewirkt und ggf. bei Erreichen der Schließposition eine hinreichende Sicherung oder Belastung des Klappenelementes bewirkt. So kann über die Vorspanneinrichtung ein Effekt realisiert werden, bei dem das Klappenelement zunächst mit leichter Spannung in Schließstellung gehalten wird. Bei Überwindung geringer Haltekräfte wird für den Anwender wahrnehmbar ein Druckpunkt überwandert und das Klappenelement leichtgängig und geradezu als gewichtlos erscheinend sanft nach oben geschwenkt. Mit dem bei anfänglicher Überwindung des Druckpunktes geleisteten Energieeintrages in die Gelenkeinrichtung wird in dieser eine Hubunterstützung vorgenommen, welche nach einem Durchfahren von etwa 60° des Schwenkweges das Klappenelement selbsttätig bis in die oberste Schwenkposition drängt. Von dort aus schwenkt es dann unter der Wirkung seines Eigengewichtes gedämpft zurück. Der Zeitpunkt des Zurückschwenkens ist durch elektrische oder mechanische Einrichtungen der Gelenkeinrichtung definiert verzögert.

Weitere Einzelheiten und Merkmale der Erfindung ergeben sich aus der nachfolgenden Beschreibung in Verbindung mit der Zeichnung. Es zeigt:
- **Figuren 1a, 1b, 1c**: Detaildarstellungen einer erfindungsgemäßen Klappeneinrichtung für ein Warenfach eines BakeOff-Moduls;
- **Figur 2**: eine perspektivische Darstellung einer Warenausgabevorrichtung mit vertikal abfolgenden Warenfächern die jeweils durch erfindungsgemäße Klappeneinrichtungen verschlossen sind;
- **Figur 3**: eine Seitenansicht des BakeOff-Moduls nach Figur 2 bei welchem das Klappenelement des obersten Warenfaches in eine Offenstellung verlagert ist,
- **Figur 4a, b, c**: eine weitere Klappeneinrichtung, die mit einem Rückhalteelement ausgestattet ist.

Die Darstellungen nach den Figuren 1a, 1b und 1c zeigen beispielhaft den Aufbau einer erfindungsgemäßen Klappeneinrichtung 1 zur frontseitigen Abdeckung eines Warenfaches 2 einer Warenausgabevorrichtung 3. Die Klappeneinrichtung 1 umfasst ein Klappenelement 4, das einen Klappenkorpus 4a umfasst der sich zwischen einer unteren Klappenkante 4b und einer oberen Klappenkante 4c erstreckt. Weiterhin umfasst die Klappeneinrichtung eine Gelenkeinrichtung 5 zur Einbindung des Klappenkorpus 4a in die Warenausgabevorrichtung 3 derart, dass der Klappenkorpus 4a entlang einer durch die Mechanik der Gelenkeinrichtung 5 definierten Bahn aus einer Schließstellung in eine Freigabestellung verlagerbar ist.

Die Mechanik der Gelenkeinrichtung 5 ist derart gestaltet, dass die Verlagerung des Klappenkorpus 4a um eine horizontal ausgerichtete Schwenkachse X erfolgt. Diese Schwenkachse X durchquert den Innenbereich des Warenfaches 2 auf einem Höhenniveau H, das von der Position der unteren Klappenkante 4b in Schließstellung nach oben um ein Maß m beabstandet ist, das im Bereich von 33% bis 66% des Vertikalabstandes der unteren Klappenkante 4b von der oberen Klappenkante 4c liegt. Die Schenkachse X ist eine Fix-Achse, d.h. kein wandernder Pol.

Bei dem hier gezeigten Ausführungsbeispiel verläuft die Schwenkachse X gegenüber dem Boden 2a des Warenfaches 2 auf einem Höhenniveau, das im wesentlichen dem halben Abstand der oberen Klappenkante 4c von der unteren Klappenkante 4b entspricht.

Zudem ist bei dieser Ausführungsform die Schwenkachse X von einer Innenfläche 4d (vgl. Fig. 1b) des Klappenkorpus 4a um ein Maß n beabstandet ist, das kleiner ist, als der Abstand der Schwenkachse X von einem oberen Dachbereich 2b des Warenfaches 2. Die Schwenkachse X ist hier von einer Innenfläche des Klappenkorpus um ein Maß beabstandet, das in etwa dem Abstand der Schwenkachse von dem Boden des Warenfaches entspricht. Die Gelenkeinrichtung 5 umfasst ein linkes und ein rechtes Gelenkmodul. Die Gelenkeinrichtung 5 ist an den Seitenbereich des Klappenkorpus 4a angebunden. Diese Anbindung wird hier durch eine relativ steife und im weiteren nicht gelenkig gegliederte Arm- oder Dreiecksplattenstruktur 5a bewerkstelligt. Diese Anbindungsstrukturen und die Gelenkeinrichtung können derart geschachtelt angeordnet sein, dass sich die Gelenkeinrichtung in Form eines kleinen Moduls zwischen den Wangen befindet und insbesondere in Schließstellung des Klappenelementes in einem nach außen von den Wangen abgeschotteten Zwischenraum aufgenommen ist. Dieser kann nach oben hin von einer Abkantung abgedeckt sein die insbesondere am bewegbar geführten Wangenelement ausgebildet ist.

Das jeweilige Gelenkmodul 5 ist weiterhin auch durch Strukturen 5b in die Warenausgabevorrichtung 3 eingebunden, die in Nachbarschaft zu den vertikalen Seitenrandbereichen des Klappenkorpus 4a an der Seitenwandung oder den Vertikalstreben 3a der Warenausgabevorrichtung 3 angreifen. Das Gelenkmodul 5 umfasst eine Dämpfereinrichtung sowie eine in das Dämpfermodul integrierte Vorspanneinrichtung.

Die Darstellung nach Figur 1c veranschaulicht weitere konstruktive Einzelheiten der erfindungsgemäßen Klappeneinrichtung weiter. Die Klappeneinrichtung 4 befindet sich hier in einer Offenstellung der Lenker 5a ist einerseits an den Klappenelementkorpus 4a angebunden andererseits an eine Nabe des Dämpfermoduls 5. Das Dämpfermodul selbst ist an der Wange 5b fixiert, die wiederum an den seitlichen Frontstreben 3a des Hauptgestells der Vorrichtung befestigt ist.

Die perspektivische Darstellung nach Figur 2 zeigt den Aufbau einer Warenausgabevorrichtung 3 zur Aufnahme von Backwaren. Die Warenausgabevorrichtung 3 bildet mehrere, hier insgesamt 5 vertikal abfolgende Warenfächer 2 die jeweils mit erfindungsgemäßen Klappeneinrichtungen verschlossen sind.

Jede Klappeneinrichtung umfasst ein Klappenelement **4,** das einen Klappenkorpus 4a umfasst der sich zwischen einer unteren Klappenkante 4b und einer oberen Klappenkante 4c erstreckt. Weiterhin umfasst die Klappeneinrichtung eine Gelenkeinrichtung 5 zur Einbindung des Klappenkorpus 4a in die Warenausgabevorrichtung 3 derart, dass der Klappenkorpus 4a entlang einer durch die Mechanik der Gelenkeinrichtung 5 definierten Bahn um eine Schwenkachse X aus einer Schließstellung in eine Freigabestellung verlagerbar ist.

Wie aus der Darstellung nach Figur 3 erkennbar ist jedes Fach 2 derart gestaltet, dass die Verlagerung des Klappenkorpus 4a um eine horizontal ausgerichtete Schwenkachse X erfolgt. Diese Schwenkachse X durchquert den Innenbereich des jeweiligen Warenfaches 2 auf einem Höhenniveau, das von der Position der unteren Klappenkante 4b in Schließstellung nach oben um ein Maß beabstandet ist, das im Bereich von 33% bis 66% des Vertikalabstandes der unteren Klappenkante 4b von der oberen Klappenkante 4c d.h. der vertikalen Höhe des Klappenkorpus 4a liegt.

Das Klappenelement 4 ist derart ausgebildet, dass diese im Rahmen seiner Schwenkverlagerung zumindest teilwiese in den Innenbereich des jeweiligen Warenfaches 2 hinein verlagert wird. Das Klappenelement 4 und das Warenfach 2 sind in ihren Abmessungen so aufeinander abgestimmt, dass das Klappenelement 4 geringfügig schmaler ist als die Breite des Warenfaches im Bereich des Bahnraumes, d.h. des vom Klappenelement 4 bei seiner Verlagerung durchquerten Raumes.

Zum Aufschwenken des Klappenelementes 4 ist an diesem eine Griffeinrichtung, 7 vorgesehen, an welcher das Klappenelement 4 ergriffen und nach oben geschwenkt werden kann wie durch das Pfeilsymbol P angedeutet. Die Griffeinrichtung 7 kann als gebaute Struktur an das Klappenelement angesetzt sein. Sie kann auch als integrale Struktur des Klappenelementes realisiert sein.

Im oberen Bereich jedes Warenfaches ist eine Frontleiste 8 vorgesehen. Diese kann als Beschriftungsträger oder Abdeckleiste verwendet werden und deckt einerseits die Dach- und oder Bodenkonstruktion des jeweiligen Warenfaches stirnseitig ab und stellt andererseits eine Schließkante 8a bereit unter welcher bei geschlossenem Warenfach 2 die obere Querkante 4c des Klappenelementes zu liegen kommt.

Bei einer Ausgestaltung der Ausgabevorrichtung mit mehreren vertikal abfolgenden Warenfächern 2 wie hier beispielhaft gezeigt, bildet die oberste Frontleiste 8 eine Blende die sich über die Breite des Warenfaches 2 zwischen einer oberen Querkante 8b und einer unteren Querkante 8a erstreckt. Die obere Querkante 8b verläuft im wesentlichen auf dem Höhenniveau der nach außen weisenden Oberseite der Deckenwandung 9 der der Ausgabevorrichtung. Mit Ausnahme der untersten Frontleiste 8 bilden alle weiteren Frontleisten 8 Abdeckstrukturen die mit den angrenzenden Klappenelementen 4 zusammenwirkende Schließkanten 8a, 8b bereitstellen. Es ist möglich, die Gelenkeinrichtung so auszubilden, dass durch diese eine Anschlagfunktion generiert wird die bewirkt, dass das Frontklappenelement seine Schließposition und ggf. auch seine Offenstellung einnehmen kann, ohne hierbei die Frontleiste 8 oder auch eine anderweitige Umgebungsstrukturen im Frontbereich der Ausgabeeinrichtung zu kontaktieren.

Das erfindungsgemäße Konzept kann auch in einer Weise umgesetzt werden, in welcher das Klappenelement 4 nach unten geklappt wird und hierbei der untere Querkantenbereich des Klappenelementes 4 in das Warenfach 2 eintaucht und dabei vorzugsweise einen den Fachboden frontseitig abschließenden Bereich unterwandert.

Das erfindungsgemäße Konzept bietet eine Alternative zu Bauformen mit oben angeschlagenen Klappen und Gelenkmechaniken. Das erfindungsgemäße Konzept ermöglicht eine maximale Ausnutzung der Regalöffnung für Interaktionen mit Kunden und Bedienpersonal. Im Vergleich zu herkömmlichen Bauformen entfallen bei der erfindungsgemäßen Konstruktion jegliche Störkonturen im Klappenbereich und es wird das Kollisionsrisiko reduziert. Sowohl für die Entnahme als auch für die Befüllung ergibt sich eine Effizienzsteigerung. In die Gelenkeinrichtung sind Mittel zur Offenhaltung und zu Dämpfung integriert. Die erfindungsgemäße Klappeneinrichtung beinhaltet hierzu eine Dämpfungseinheit in kompakter Bauform mit innenliegender Anbindung.

Das erfindungsgemäße Konzept ermöglicht die Gestaltung eines einfachen und kostengünstig bereitstellbaren Systems dessen Funktionsweise sich einem Anwender unmittelbar erschließt und das von Anwendern in ergonomisch vorteilhafter Weise genutzt werden kann. Es eignet sich insbesondere für die Realisierung einer Entnahmeklappe die auf einer Frontseite einer Warenausgabevorrichtung angeordnet ist. Die erfindungsgemäße Klappeneinrichtung ermöglicht auch eine vorteilhafte Befüllung eines Warenfaches und es ist auch möglich auf beiden Stirnseiten, d.h. der Front- und Rückseite eines Warenfaches derartige Klappeneinrichtungen vorzusehen. Der Korpus des Klappenelementes kann insbesondere auf der Seite einer dem Kunden zugewandten Front aus einem volltransparenten Werkstoff gefertigt sein. Soweit die Klappeneinrichtung auf einer dem Kundenbereich abgewandten Rückseite vorgesehen ist, kann diese auch aus einem Blech- oder Sandwichmaterial gefertigt sein. Insgesamt ist das Klappenelement vorzugsweise als flache Struktur gefertigt an welche randseitig jene Bauteile angebunden sind, die eine Verbindung zu jener Mechanik schaffen, welche letztlich die Gelenkachse X festlegt.

Das Klappenelement 4 befindet sich in Schließstellung zwischen einer oberen und einer unteren Frontleiste 8. Die in vertikaler Richtung gemessene Höhe des Klappenelementes 4 ist geringer als die Gesamthöhe des Warenfaches 2 die frontseitige Abdeckwirkung wird im Zusammenspiel des Klappenelementes 4 mit den Frontleisten 8 erreicht. Durch den Einsatz der Frontleisten 8 wird die Höhe des Klappenelementes 4 auf ein Maß reduziert das es erlaubt den oberen Kantenbereich 4c kollisionsfrei um eine im Fach 2 verlaufende Horizontalachse X in das Warenfach 2 einzuschwenken oder hinein zu verlagern.

Die Gelenkeinrichtung stellt als in sich geschlossenen Baueinheit die Funktionen Dämpfung, Drehlagerung, Gewichtskompensation, leichtes Halten in Schließposition sowie temporäreres Offenhalten in Offenstellung zur Verfügung. Die Gelenkeinrichtung sitzt zwischen Wangen. Die stationären Wangen 5b sind an den vertikalen Frontstreben befestigt, die gemeinsam mit dem Klappenelement schwenkenden Wangen 5a greifen im Randbereich des Klappenelementes 4 an diesem an oder sind dort mit diesem durch Verbindungsmittel gekoppelt.

In einer weiterführenden Ausführungsform weist die Klappeneinrichtung 1 zusätzlich ein Rückhalteelement 10 auf. Ein solches ist exemplarisch in den Figuren 4 a bis c dargestellt. Beispielsweise kann eine Offenhaltefunktion der Klappeneinrichtung 1 durch einen zusätzlichen Rückhaltemagnet 10a realisiert werden. Der Rückhaltemagnet 10a kann bei Bedarf über einen kleinen Schwenkhebel 10b angedockt werden. Der Schwenkhebel 10b ist vorzugsweise an der Außenkante der Wandung angeformt. Die Größe des Schwenkhebels 10b richtet sich nach der Größe des Magnetes 10a. Wie in den Darstellungen abgebildet, ist der Magnet 10a kreisrund ausgeführt. Andere Formen sind denkbar. Entsprechend ist der derart Schwenkhebel 10b gestaltet, dass ein Andocken beider Bauteile möglich ist.

Durch die Verwendung des zusätzlichen Rückhalteelements 10 kann die automatische Schließung der Klappeneinrichtung 1 bzw. des Klappenelements 4 manuell und zeitlich unbegrenzt unterbrochen werden.

Durch das Andocken des Magnets 10a wird erreicht, dass die Wirkung der Dämpfungseinheit unterbrochen wird. Bei Verwendung eines Rotationsdämpfers wird der Dämpfer in seinem Bewegungsablauf unterbrochen. Dadurch besteht keine Gefahr einer Beschädigung, falls eine Klappe von Hand wieder geschlossen werden soll. In diesem Fall löst sich der Magnet und kippt selbstständig in die Ausgangsstellung zurück. Der "Normalbetrieb" mit Dämpfung ist dann wieder aktiv.

## Patentansprüche

1. Klappeneinrichtung zur frontseitigen Abdeckung eines Warenfaches einer Warenausgabevorrichtung, mit:
- einem Klappenelement, das einen Klappenkorpus umfasst, der sich zwischen einer unteren Klappenkante und einer oberen Klappenkante erstreckt und,
- einer Gelenkeinrichtung zur Einbindung des Klappenkorpus in die Warenausgabevorrichtung derart, dass der Klappenkorpus entlang einer durch die Mechanik der Gelenkeinrichtung definierten Bahn aus einer Schließstellung in eine Freigabestellung verlagerbar ist, wobei
- die Mechanik der Gelenkeinrichtung derart gestaltet ist, dass die Verlagerung des Klappenkorpus um eine horizontal ausgerichtete Schwenkachse erfolgt, und
- die Schwenkachse den Innenbereich des Warenfaches auf einem Höhenniveau durchquert, das von der Position der unteren Klappenkante in Schließstellung nach oben um ein Maß beabstandet ist, das im Bereich von 33% bis 66% des Vertikalabstandes der unteren Klappenkante von der oberen Klappenkante liegt.

2. Klappeneinrichtung nach Anspruch 1, **dadurch gekennzeichnet, dass** die Schwenkachse gegenüber dem Boden des Warenfaches auf einem Höhenniveau verläuft, das im wesentlichen dem halben Abstand der oberen Klappenkante von der unteren Klappenkante entspricht.

3. Klappeneinrichtung nach Anspruch 1 oder 2, **dadurch gekennzeichnet, dass** die Schwenkachse von einer Innenfläche des Klappenkorpus um ein Maß beabstandet ist, das kleiner ist, als der Abstand der Schwenkachse von einem oberen Dachbereich des Warenfaches.

4. Klappeneinrichtung nach Anspruch 3, **dadurch gekennzeichnet, dass** die Schwenkachse von einer Innenfläche des Klappenkorpus um ein Maß beabstandet ist, das in etwa dem Abstand der Schwenkachse von dem Boden des Warenfaches entspricht.

5. Klappeneinrichtung nach wenigstens einem der Ansprüche 1 bis **4, dadurch gekennzeichnet, dass** die Gelenkeinrichtung ein linkes und ein rechtes Gelenkmodul umfasst

6. Klappeneinrichtung nach wenigstens einem der Ansprüche 1 bis 5, **dadurch gekennzeichnet, dass** die Gelenkeinrichtung an den Seitenbereich des Klappenkorpus angebunden ist.

7. Klappeneinrichtung nach Anspruch 6, **dadurch gekennzeichnet, dass** diese Anbindung durch eine Arm-, Streben, oder Dreieckslenkerstruktur bewerkstelligt ist.

8. Klappeneinrichtung nach wenigstens einem der Ansprüche 5 bis 7, **dadurch gekennzeichnet, dass** das jeweilige Gelenkmodul durch Strukturen in die Warenausgabevorrichtung eingebunden ist, die in Nachbarschaft zu den vertikalen Seitenrandbereichen des Klappenkorpus an der Seitenwandung der Warenausgabevorrichtung angreifen.

9. Klappeneinrichtung nach wenigstens einem der Ansprüche 5 bis 8, **dadurch gekennzeichnet, dass** wenigstens eines der Gelenkmodule eine Dämpfereinrichtung umfasst

10. Klappeneinrichtung nach wenigstens einem der Ansprüche 5 bis 9, **dadurch gekennzeichnet, dass** wenigstens eines der Gelenkmodule eine Vorspanneinrichtung umfasst.
